# EUROPÄISCHE PATENTSCHRIFT

(11) **EP 0 066 711 B1**
(45) Veröffentlichungstag und Bekanntmachung des Hinweises auf die Patenterteilung: **30.12.1986**
(21) Anmeldenummer: 82103762.9
(22) Anmeldetag: 03.05.1982
(51) Int. Cl.: C10B 5/12

(54) **Verkokungsofenbatterie**
Coke oven battery
Batterie de fours à coke

(30) Priorität: 05.06.1981 DE 3122344
(43) Veröffentlichungstag der Anmeldung: 15.12.1982
(73) Patentinhaber: Krupp Koppers GmbH, 45143 Essen (DE)
(72) Erfinder: Griego, Rudolf, D-4300 Essen 16 (DE); Jakobi, Wilhelm, D-4300 Essen 1 (DE); Schüffler, Arnulf, Dr. Dipl.-Ing., D-4300 Essen 1 (DE)

## Beschreibung

Die Erfindung bezieht sich auf eine Verkokungs-Verbundofenbatterie mit halbgeteilten Regeneratoren für die Beheizung mit Stark- und/ oder Schwachgas.

Bei der heutigen Energiesituation gewinnt das Schwachgas für die Beheizung von Verkokungsöfen auch bei sehr niedrigem Heizwert, beispielsweise von 3000 kJ/Nm³ an Bedeutung. Der Wunsch geht zunehmend dahin, die bisher übliche Zumischung von Starkgas bis auf einen Heizwert, bei dem die Gas- und Luftmengen, die durch den Ofen strömen, gleich sind, ganz oder teilweise zu sparen. Es sollen also in Zukunft auch solche Gichtgase verwendet werden, bei denen das Mengenverhältnis von Gas zu Luft wesentlich von 1 : 1 verschieden ist. Das bedeutet bei den Verkokungsöfen eine unterschiedliche Beaufschlagung benachbarter Regeneratoren für die Aufheizung von Gas und Luft.

Aufgabe der Erfindung ist es, auch solche Gase in Verkokungsofenbatterien für die Unterfeuerung zu nutzen, ohne daß dabei die Wirkungsgrade des Wärmeaustausches sinken und durch die Unterschiedlichkeit der strömenden Mengen nennenswerte Druckdifferenzen in den benachbarten Kammern auftreten oder Taupunktunterschreitungen in den Regeneratoren vorkommen können.

Bekanntlich kann dieses Problem bei Verkokungsofenbatterien mit längsgeteilten Regeneratoren dadurch gelöst werden, daß man die Trennwand im Regenerator, die diesen in das Gas- und Luftabteil auftrennt, entsprechend verschiebt.

Erfindungsgemäß werden bei Verkokungsofenbatterien mit halbgeteilten Regeneratoren und Oberöfen mit gleichen Mittenabständen solche Unteröfen verwendet, die in abwechselnder Reihenfolge ungleiche Breiten haben, wobei zwei benachbarte Unteröfen zusammen dieselbe Breite haben wie zwei Oberöfen. Unter Oberofen sei der Teil zwischen Ofensohle und Oberkante Ofendecke verstanden und unter dem Unterofen der Teil zwischen Ofensohle und Fundament. Ferner sollen die Mittellinien der Unteröfen (Regeneratoren) mit den Mittellinien der darüber befindlichen Ofenkammern lotrecht fluchten. Die Trennwände der Regeneratoren sollen dabei normalerweise gleich dick ausgeführt werden, während die lichten Regeneratorkammerbreiten ungleich sind.

Erfindungsgemäß werden die Schwachgasregeneratoren breiter als die Luftregeneratoren ausgeführt, wobei das Breitenverhältnis maximal dem Mengenverhältnis Schwachgas/Luft entspricht. In letzterem Falle ergeben sich bei der Verwendung gleichwertiger Gittersteine in beiden Kammern gleiche Regeneratorwirkungsgrade und gleiche Druckverhältnisse in beiden Nachbarregeneratoren. Das Verhältnis der lichten Regeneratorkammerbreiten kann aber auch kleiner als das Verhältnis von Gas- zu Luftmengen, jedoch größer 1 : 1 ausgeführt werden. In diesem Falle können entweder leichte Unterschiede hinsichtlich der Regeneratorwirkungsgrade und auch kleine Druckunterschiede zwischen benachbarten Kammern bei Verwendung gleichwertiger Gittersteine auftreten, oder aber es werden Gittersteine in zwei benachbarten Regeneratoren mit unterschiedlichen spezifischen Wärmeaustauschflächen und/oder entsprechenden freien Durchtrittsquerschnitten verwendet. In letzterem Falle wird wiederum erreicht, daß in beiden benachbarten Regeneratoren für Gas- oder Luftaufheizung die Regeneratorwirkungsgrade gleich sind und keine Druckdifferenzen zwischen den beiden Kammern auftreten.

Die Gas- und Luftkanalquerschnitte in den Ofensohlen verhalten sich zueinander zweckmäßig wie die Gas-/Luftmengen. Hierdurch wird verhindert, daß durch unterschiedliche Druckverluste in den Kanälen rückwirkend unterschiedliche Druckverhältnisse in benachbarten Regeneratoren auftreten.

Bei Verwendung eines Unterbrennersystems für Starkgasbeheizung können die vertikalen Gasleitungen mittig oder auch außermittig in den Regeneratortrennwänden angeordnet sein.

Die Erfindung ist in der Zeichnung, die einen Teil eines Längsschnittes durch eine Verkokungs-Verbundofenbatterie zeigt, beispielsweise veranschaulicht.

In der Zeichnung sind mit 1 die Ofenkammern und mit 2 die dazwischen liegenden Heizwände angedeutet, die zusammen den erwähnten Obero- . fen bilden. Der Unterofen besteht im wesentlichen aus den Regeneratoren und den darunter befindlichen Sohlkanälen. Wie aus der Zeichnung ersichtlich, ist der Regenerator 3 für Luft erfindungsgemäß von geringerer Breite als der Regenerator 4 für Gas. Entsprechend sind die Sohlkanäle 5 für Luft schmaler als die Sohlkanäle 6 für Gas. Die Abmessungen sind hierbei so getroffen, daß zwei Ofenteilungen a die gleiche Breite aufweisen wie die Regeneratorteilung Luft b zuzüglich der Regeneratorteilung Gas c. Die Mittellinien der Regeneratoren fluchten hierbei mit den Mittellinien der darüber befindlichen Ofenkammern.

## Patentansprüche

1. Verkokungsofenbatterie mit halbgeteilten Regeneratoren für die Beheizung mit Stark- und/ oder Schwachgas, dadurch gekennzeichnet, daß die Unteröfen in abwechselnder Reihenfolge ungleiche Breite haben, wobei zwei benachbarte Unteröfen zusammen dieselbe Breite haben wie zwei Oberöfen.

2. Verkokungsofenbatterie nach Anspruch 1, dadurch gekennzeichnet, daß die Mittellinien der Unteröfen mit den Mittellinien der darüber befindlichen Ofenkammern (2) lotrecht fluchten.

3. Verkokungsofenbatterie nach den Ansprüchen 1 und 2, dadurch gekennzeichnet, daß die Schwachgasregeneratoren (4) breiter als die Luftregeneratoren (3) ausgeführt sind, wobei das Breitenverhältnis maximal dem Mengenverhältnis Schwachgas/Luft entspricht.

4. Verkokungsofenbatterie nach den Ansprüchen 1 bis 3, dadurch gekennzeichnet, daß die Regeneratorgittersteine in zwei benachbarten Regeneratoren (3, 4) mit gleichen oder ungleichen spezifischen Wärmeaustauschflächen und/oder freien Durchtrittsquerschnitten ausgestattet sind.

## Claims

1. Coke oven battery with half-divided regenerators for firing by rich gas and/or by lean gas, characterised in that the lower ovens have unequal widths in an alternating sequence, two adjacent lower ovens together having the same width as two upper ovens.

2. Coke oven battery according to Claim 1, characterised in that the centre-lines of the lower ovens are in vertical alignment with the centre-lines of the oven chambers (2) which are located above them.

3. Coke oven battery according to Claims 1 to 2, characterised in that the regenerators (4) for lean gas are of more width than the regenerators (3) for air, the ratio of width corresponding in maximum the ratio of the amounts of lean gas and air.

4. Coke oven battery according to Claims 1 to 3, characterised in that the regenerator checker- bricks in two adjacent regenerators (3, 4) are furnished with equal or unequal specific heat- transfer areas and/or open passage cross-sections.

## Revendications

1. Batterie de fours de cokéfaction avec régénérateurs divisés en deux pour le chauffage au gaz riche et/ou au gaz pauvre, caractérisé par le fait que les fours inférieurs ont alternativement une largeur inégale, deux fours inférieurs voisins ayant ensemble la même largeur que deux fours supérieurs.

2. Batterie de fours de cokéfaction selon la revendication 1, caractérisé par le fait que les lignes médianes des fours inférieurs sont alignées verticalement sur les lignes médianes des fours inférieurs sont alignées verticalement sur les lignes médianes des chambres (2) de four se trouvant au-dessus.

3. Batterie de fours de cokéfaction selon les revendications 1 et 2, caractérisé par le fait que les régénérateurs (4) à gaz pauvre sont réalisés avec une plus grande largeur que les régénérateurs (3) à air, le rapport de largeur correspondant au maximum au rapport quantitatif gaz pauvre/air.

4. Batterie de fours de cokéfaction selon les revendications 1 à 3, caractérisée par le fait que les briques d'empilage, dans deux régénérateurs (3, 4) voisins, sont équipées de surfaces spécifiques d'échange de chaleur et/ou de sections libres de passage égales ou inégales.
